# EUROPÄISCHE PATENTSCHRIFT

(11) **EP 0 131 062 B1**
(45) Veröffentlichungstag und Bekanntmachung des Hinweises auf die Patenterteilung: **12.08.1987**
(21) Anmeldenummer: 83106809.3
(22) Anmeldetag: 11.07.1983
(51) Int. Cl.: B42D 15/02

(54) **Berechtigungskarte und Verfahren zu ihrer Herstellung**
Identification card and method for its production
Carte d'identification et son procédé de fabrication

(43) Veröffentlichungstag der Anmeldung: 16.01.1985
(73) Patentinhaber: Kunz KG, A-1210 Wien (AT)
(72) Erfinder: Dorner, Frank, A-1210 Wien (AT)
(74) Vertreter: Haft, von Puttkamer, Berngruber, Czybulka

## Beschreibung

Die Erfindung bezieht sich auf eine Berechtigungskarte, die zumindest auf einer Seite einen mit sichtbarer Farbe bedruckten ersten Bereich und einen zweiten, mit thermosensitiver Farbe beschichteten Bereich aufweist, wobei der zweite, mit thermosensitiver Farbe beschichtete Bereich zum Bedrucken mit dem Wert der Karte entsprechenden alphanumerischen Daten durch eine Thermodruckeinrichtung einer Registrierkasse vorgesehen ist.

Es sind Wintersportkarten bekannt, die bis auf ein freies Feld auf einer Seite am vorderen Rand der Karte beidseitig mit unveränderbaren Daten bedruckt sind, beispielsweisemit Informationen über die betreffenden Bergbahnen und Lifte, für die die Karte gültig ist, wie Namen und Länge derselben, der von ihnen überwundene Höhenunterschied, Panoramakarten, Beförderungsbedingungen usw.

Das freie Feld wird dann beim Kauf der bekannten Karte von dem Farbdruckwerk der Registrierkasse mit veränderbaren Daten versehen, und zwar mit Daten, die den Wert der Karte bestimmen, also beispielsweise mit einem "E" für Erwachsene, einer "3" für eine Gültigkeitsdauer der Karte von drei Tagen, und mit anderen vom Wert der Karte unabhängigen Daten, wie z. B. dem Datum des Kaufs der Karte oder einer fortlaufenden Zahl.

Die Farhdruckwerks dieser Registrierkassen sind jedoch mit einer Reihe von Nachteilen behaftet. So müssen sie häufig gewartet werden (z. B. zun Nachfüllen von Farbe oder zur Reinigung). Ferner weisen sie einen relativ hohen Verschlein und damit eine entsprechend hohe Reparaturanfälligkeit bzw. niedrige Lebensdauer auf.

Es sind deshalb auch Wintersportkarten bekannt, die mit einer Thermodruckeinrichtung bedruckbar sind.

Dazu wird auf konventionell mit sichtbarer Farbe bedruckten Kartonbögen ein Streifen aus thermosensitiven Papier an den Randbereich aufgeklebt, der von der Thermodruckeinrichtung der Registrierkasse bedruckt wird.

Nachteilig bei diesen Verfahren ist der hohe arbeitsaufwand für das aufbringen des thermosensitiven Papierstreifens auf den Kartonbogen. Insbesondere ergaben sich Schwierigkeiten bei der Positionierung der Streifen. Auch zerrissen die Streifen bein aufkleben häufig. Darüber hinaus weisen die so hergestellten Karten in Bereich des Streifens eine größere Dicke auf, so daß, wenn sie als Stapel in der Registierkasse vorliegen, sie von der erforderlichen Planlage abweichen, also Probleme bei der automatischen Vereinzelung der Karten in der Registrierkasse ergeben.

Vor allem aber haben die mit einem thermosensitiven Papierstreifen versehenen Karten zu zunächst unerklärlichen Kassenfehlbeträgen in den Registrierkassen geführt. Wird eine solche Karte von der Registrier kasse ausgegeben, ohne daß der thermosensitive Papierstreifen von der Thermosdruckeinrichtung bedruckt worden ist, so ist die Ursache für das Nichtbedrucken des thermosensitiven Papierstreifens für die Kassenbedienungsperson nicht erkennbar. D. h. die Kassenbedienungsperson weiß nicht, ob das Nichtbedrucken des thermosensitiven Streifens an einer unvollständigen Bedienung der Registrierkasse lag, einer kurzzeitigen Stromunterbrechung oder dergleichen. Sie wird dann den Kartenausgabevorgang wiederholen. Es hat sich jedoch herausgestellt, daß eine Ursache auch darin bestehen kann, daß die Thermodruckeinrichtung den Druckvorgang zwar ausführt, der thermosensitive Farbstreifen der Karte während des Druckvorgangs gegenüber der Thermodruckeinrichtung jedoch nicht richtig positioniert ist, so daß die Druckeinrichtung den Teil der Karte ohne thermosensitiven Farbstreifen beaufschlagt. Auch in einem solchen Fall wird die Kassenbedienungsperson den Kartenausgabevorgang wiederholen. Dies hat aber zur Folge, daß die Registrierkasse die nur einmal verkaufte Karte zweimal registriert und damit Kassenfehlbeträge auftreten.

Der in den Ansprüchen gekennzeichneten Erfindung liegt die Aufgabe zugrunde, eine mit einer Thermodruckeinrichtung einer Registrierkasse bedruckbare Berechtigungskarte anzugeben, mit der verhindert wird, daß Kassenfehlbeträge aufgrund einer nicht richtigen positionierung der Karte gegenüber der Thermodruckeinrichtung auftreten, die jedoch wasser- und abriebfest mit sichtbarer Farbe bedruckt ist und die sich gestapelt automatisch ohne weiteres vereinzeln läßt.

Nachstehend sind zwei Ausführungsformen der erfindungsgemäßen Karte zusammen mit dem jeweiligen Herstellungsverfahren anhand der Zeichnung näher erläutert. Darin zeigen:
Figur 1 eine Draufsicht auf eine erste Ausführungsform der erfindungsgemäßen Karte in Form einer Wintersport-Tageskarte.
Figuren 2 und 3 jeweils schematisch und in vergrößerter teilweiser Wiedergabe einen Schnitt entlang der Linie II-II bzw. 111-111 nach Figur 1; und
Figur 4 schematisch und in vergrößerter teilweiser Wiedergabe einen Schnitt durch eine zweite Ausführungsform der erfindungsgemäßen Karte.

Gemäß Figur 1 weist die Karte einen mit sichtbarer Farbe 5 bedruckten ersten Bereich 1 und einen mit der sichtbaren Farbe nicht bedruckten zweiten Bereich 2 auf, der als streifenförmiges Feld am unteren Rand, der oben mit einer Befestigungsöse 3 versehenen Karte ausgebildet ist.

Gemäß Figur 2 und 3 weist die Karte einen Träger 4 aus Karton auf.

Der mit sichtbarer Farbe 5 bedruckte Kartonbereich 1 weist unveränderbare alphanumerische Daten auf, wie Art der Karte, z. B. Tageskarte, anlagespezifische Informationen, wie eine Panoramakarte mit den Bergbahnen und den Liften, für die die Karte gültig ist usw.

Gemäß Figur 2 ist das mit sichtbarer Farbe 5 nicht bedruckte streifenförmige Feld 2 mit thermosensitiver Farbe 6 vollflächig bedruckt. Dabei ist gemäß Figur 1 das mit thermosensitiver Farbeversehene Feld 2 der Karte bereits von der Thermodruckeinrichtung der Registrierkasse mit den veränderbaren alphanumerischen Daten bedruckt worden.

Die veränderbaren Daten bestehen aus den alphanumerischen Daten 7, die den Wert der Karte bestimmen, z. B. ""EE", d. h. Einheimischer Erwachsener, und alphanumerischen Daten 8, die wertunabhängig sind z. B. das Datum des Tages, für den die Tageskarte gilt.

Der mit sichtbarer Farbe 5 bedruckte Bereich 1 ist ferner mit einem Raster aus Punkten 6' mit thermosensitiver Farbe bedruckt worden. Das punktförmige Raster kann auf der gesamten Breite des Bereichs 1 vorgesehen sein oder lediglich in einem Bereich, der sich in Bewegungsrichtung der Karte in der Registrierkasse erstreckt und eine Breite aufweist, die der Breite der von der Thermodruckeinrichtung der Registrierkasse, gedruckten Daten 7, 8 entspricht, die den Wert der Karte bestimmen.

Das Raster aus den Punkten 6 ist in Figur 1 sichtbar dargestellt. Tatsächlich können die einzelnen Punkte 6' des Rasters jedoch so klein gewählt werden, daß sie mit dem freien Auge praktisch nicht mehr erkennbar sind. Der Abstand der einzelnen Punkte 6' des Rasters voneinander wird dabei so gewählt, daß die alphanumerischen Daten 7, die den Wert der Karte bestimmen, gerade noch erkennbar sind, wenn bei Ausgabe der Karte die Thermodruckeinrichtung der Registrierkasse fehlerhafterweise den Bereich 1 und damit die Punkte 6' des Rasters anstelle des streifenförmigen Feldes 2 beaufschlagt.

Die Kassenbedienungsperson kann also bei der Ausgabe einer Karte, die von der Thermodruckeinrichtung der Registrierkasse auf dem streifenförmigen Feld 2 nicht bedruckt worden ist, feststellen, ob die Thermodruckeinrichtung und damit die Registrierkasse tätig gewesen sind und zutreffendenfalls die Karten, die von der Thermodruckeinrichtung lediglich auf dem Bereich 1 und damit dem Raster bedruckt worden sind, sammeln und anhand der von dem Raster ablesbaren wertbestimmten Kartendaten 7 in der Registrierkasse auftretenden Fehlbeträge korrigieren.

Da bei der Ausführungsform gemäß Figur 1 bis 3 der mit thermosensitiver Farbe vollflächig bedruckte Bereich 2 relativ schmal ist, ist eine Schüsselbildung oder ein Verwerfen der Karte verhindert. Da sich andererseits die thermosensitive Farbe auch über den mit sichtbarer Farbe bedruckten Bereich 1 in Form eines Rasters erstreckt, ist eine Planlage der in der Registrierkasse gestapelten Karten gewährleistet.

Figur 1 stellt eine Schwarzweißabbildung einer ansich farbigen Karte dar.

In Figur 1 sind daher die Punkte 6"des Rasters nur an den weißen Flächen des Bereichs 1 deutlich erkennbar. Tatsächlich sind jedoch die dunklen Flächen des Bereichs 1 farbig, z. B. hellblau, so daß die Punkte6' des Rasters, die beim Bedrucken mit der Thermodruckeinrichtung z. B. schwarz werden, sich kontrastreich abheben.

Das Raster aus den punkten 6' kann auch durch einen vollflächig mit thermosensitiver Farbe bedruckten Abschnitt auf dem ersten Bereich 1 ersetzt sein. Ein solcher Abschnitt kann dann zur thermosensitiven Aufzeichnung weitererDaten herangezogen werden.

Das Bedrucken der Karte gemäß Figur 1 bis 3 mit thermosensitiver Farbe erfolgt vorzugsweise durch Siebdruck. Auch ist ein Bedrucken durch Tiefdruck möglich.

Thermosensitive Farben enthalten als Lösungsmittel normalerweise Benzin, das sich schnell verflüchtigt. Beim Siebdruck kommt es dadurch zu einer Hautbildung und damit zu einer Verstopfung des Siebes. Um die Hautbildung zu verhindern, ist versucht worden, der thermosensitiven Farbe die üblichen Verzögerungsmittel für Siebdruck zuzugeben. Es hat sich jedoch gezeigt, daß diese Verzögerungsmittel, z. B. Ketone, zu einer Schwarzfärbung derthernosensitiven Farbe führen.

Beim Eintrocknen der thermosensitiven Farbe kann jedoch durch Firnis-haltige Zusätze erfolgreich antgegengetreten werden.

Die in Figur 4 dargestellte Ausführungsform der erfindungsgemäßen Karte unterscheidet sich von derjenigen nach Figur 1 bis 3 im wesentlichen dadurch, daß der Träger 4' aus Kunsstoff besteht, eine bestimmte thermosensitive Farbe 6" vorliegt und neben dem Bereich 2 auch der Bereich 1 vollflächig mit thermosensitiver Farbe 6" beschichtet ist.

Dabei wird als Kunststoff für den Träger 4' vorzugsweise Polyvinylchlorid, ABS (Acrylbutadienstyrolcopolymeres) oder Polystyrol verwendet.

Bei Wintersportkarten, bei denen es neben einer hohen Einreißfestigkeit auf eine hohe Kälteschlagfähigkeit ankommt, wird bevorzugt PVC oder ABS eingesetzt, und zwar aus Kostengründen vor allem PVC. Polystyrol kann aufgrund seines höheren Erweichungspunktes jedoch in anderen Fällen bevorzugt sein, insbesondere bei Berechtigungskarten, wie Maut- oder Parkberechtingungkarten, die häufig im Auto aufbewahrt werden und daher mitunter hohen Temperaturen ausgesetzt sind.

Die thermosensitive Farbe 6, die auf den Kunststoffträger 4' bei der Ausführungsform nach Figur 4 aufgebracht wird, ist in der deutschen Offenlegungsschrift 28 37 921 im einzelnen beschrieben. Sie besteht im wesentlichen aus einem Farbstoffvorprodukt, einer mit diesem unter Farbbildung reagierenden Entwicklersubstanz sowie einem Paraffin- oser Esterwachs als Bindemittel. Auch kann sie, was bei Wintersportkarten von Bedeutung ist, ein UV-Schutzmittel, wiephenolische Antioxidantien, Octadecyl-3-(3,5-ditert.-butyl-4-hydroxyphenyl)-propionat und dergleichen, enthalten.

Es ist als überraschend anzusehen, daß die sichtbare Farbe 5' auf dieser einen hohen Wachsanteil aufweisenden thermosensitiven Farbe 6' haftet, und zwar in einem Ausmaß, daß sie selbst den Anforderungen genügt, die an eine Wintersportkarte gestellt werden. D. h. die sichtbare Farbe 5' geht von der Schicht aus thermosensitiver Farbe 6' auch dann nicht ab, wenn sie gegebenenfalls im feuchten Zustand lange Zeit z. B. an der Kleidung des Wintersportlers scheuert.

Das Bedrucken der thermosensitiven Farbschicht 6" mit sichtbarer Farbe erfolgt vorzugsweise durch Offsetdruck, wobei allerdings nicht die herkömmlichen Offsetfarben verwendet werden, sondern oxidativ trocknende Farben.

Weiterhin hat sich ein bestimmtes Verfahren zum Beschichten des Kunststoffträgers 4' mit der thermosensitiven Farbe 6" als besonders vorteilhaft erwiesen. Danach wird der Träger in Bandform zwischen einer Auftragswalze und einer Andruckwalze hindurch bewegt. Die Auftragswalze weist dabei eine profilierte Oberfläche auf, um ihr Flüssigkeitsspeichervermögen zu vergrößern. Zur Profilierung der Oberfläche kann auf die Oberfläche der Auftragswalze ein Draht aufgewickelt sein. Eine entsprechende Auftragsvorrichtung ist beispielsweise in der deutschen Auslegeschrift 21 01 294 beschrieben.

Als Dispersionsmittel für die aufzutragende thermosensitive Farbe wird auch bei diesem Verfahren Benzin verwendet. Dabei gelingt es mit diesem Verfahren das auf den Kunststoffträger 4' einwirkende Benzin vor seiner Verflüchtigung der Menge und der Einwirkzeit so abzustimmen, daß der Kunststoffträger 4' in einer Weise angelöst wird, die ein einwandfreies Haften der thermosensitiven Farbe 6' an dem Kunststoffträger 4' sicherstellt.

Es hat sich gezeigt, daß manche Kunststoffe harte partikel enthalten, die im Laufe der Zeit zu Beschädigungen der Thermodruckeinrichtung führen können. Derartige Beschädigungen lassen sich beispielsweise verhindern, wenn zumindest auf die Seite des Kunststoffträgers eine dünne Papierschicht kaschiert wird, die mit der thermosensitiven Farbe beschichtet wird. Vorzugsweise wird dazu Kunststoffpapier verwendet. Das Kunststoffpapier kann entweder vollsynthetisch oder teilsynthetisch sein.

## Patentansprüche

1. Berechtigungskarte, die zumindest auf einer Seite einen mit sichtbarer Farbe (5, 5') bedruckten ersten Bereich (1) und einen zweiten, mit thermosensitiver Farbe (6, 6') beschichteten Bereich (2) aufweist, wobei der zweite, mit thermosensitiver Farbe (6, 6') beschichtete Bereich (2) zum Bedrucken mit dem Wert der Karte entsprechenden alphanumerischen Daten (7, 8) durch die Thermodruckeinrichtung einer Registrierkasse vorgesehen ist, dadurch gekennzeichnet, daß auch der erste, mit sichtbarer Farbe (5, 5") bedruckte Bereich (1) mit thermosensitiver Farbe (6, 6") beschichtet ist.

2. Berechtigungskarte nach Anspruch 1, dadurch gekennzeichnet, daß der erste mit sichtbarer Farbe (5) bedruckte Bereich (1) stellenweise mit thermosensitiver Farbe beschichtet ist, wobei die einzelnen Stellen (6') einen solchen Abstand voneinander aufweisen, daß beim Bedrucken mit der Thermodruckeinrichtung die dem Wert der Karte entsprechenden alphanumerischen Daten (7) noch erkennbar sind.

3. Berechtigungskarte nach Anspruch 2, dadurch gekennzeichnet, daß der erste, mit sichtbarer Farbe (5) be, druckte Bereich (1) mit einem Raster aus Punkten (6') mit thermosensitiver Farbe beschichtet ist.

4. Berechtigungskarte nach einem der vorstehenden Ansprüche, dadurch gekennzeichnet, daß der Träger (4') aus Kunststoff oder einem mit Kunststoff kaschierten Karton bsteht.

5. Berechtigungskarte nach einem der Ansprüche 1 bis 3, dadurch gekennzeichnet, daß der Träger (4') aus Kunststoff besteht und zumindest auf der Seite, die mit der thermosensitiven Farbe beschichtet ist, mit Kunststoffpapier kaschiert ist.

6. Berechtigungskarte nach Anspruch 4 oder 5, dadurch gekennzeichnet, daß der Kunststoff Polyvinylchlorid, ein Acrylbutadienstyrolcopolymeres, Polyester, Polypropylen oder polystyrol ist.

7. Berechtigungskarte nach einem der vorstehenden Ansprüche dadurch gekennzeichnet, daß das Bindemittel der thermosensitiven Farbe (6, 6', 6") Wachs ist.

8. Berechtigungskarte nach einem der vorstehenden Ansprüche dadurch gekennzeichnet, daß die thermosensitive Farbe ein UV-Schutzmittel enthält.

9. Verfahren zur Herstellung der Berechtigungskarte nach einem der Ansprüche 1 bis 8, dadurch gekennzeichnet, daß das Beschichten mit thermosensitiver Farbe (6") durch Aufbringen einer Dispersion der thermosensitiven Farbe auf den in Form eines Bandes vorliegenden, sich zwischen einer Auftragswalze und einer Gegendruckwalze hindurch bewegenden Trägers (4') erfolgt.

10. Verfahren nach Anspruch 9, dadurch gekennzeichnet, daß gine Auftragswalze mit profilierter Oberfläche verwendet wird.

11. Verfahren zur Herstellung der Berechtigungskarte nach einem der Ansprüche 1 bis 8, dadurch gekennzeichnet, daß das Beschichten mit thermosensitiver Farbe (6, 6', 6") durch Siebdruck erfolgt.

12. Verfahren nach einem der Ansprüche 9 bis 11, dadurch gekennzeichnet, daß als Träger (4') ein Kunststoff verwendet wird und als Dispersionsmittel der thermosensitiven Farbe vorzugsweise ein den Kunststoff anlösendes Lösungsmittel.

13. Verfahren nach einem der Ansprüche 9 bis 12, dadurch gekennzeichnet, daß das Bedrucken mit sichtbarer Farb durch Offsetdruck erfolgt, wobei eine oxidativ oder UV-trocknende Farbe verwendet wird.

## Claims

1. An authorizing card having at least on one side a first area (1) printed with visible ink (5, 5') and a second area (2) coated with thermosensitive ink (6, 6'), the second area (2) costed with thermosensitive ink (6, 6') being provided to be printed with alphanumeric data (7, 8) corresponding to the value of the card by the thermoprinting means of a cash register, characterized in that the first area (1) printed with visible ink (5, 5') is also coated with thermosensitive ink (6', 6').

2. An authorizing card according to claim 1, characterized in that the first area (11) printed with visible ink (5) is coated in certain places with thermosensitive ink, the individual places (6') being spaced apart in such a way that when printed by the thermoprinting means the alphanumeric data (7) corresponding to the value of the card are still recognizable.

3. An authorizing card according to claim 2, characterized in that the first area (1) printed with visible ink (5) is coated with thermosensitive ink with a screen of dots (6').

4. An suthorizing card according to any of the above claims, characterized in that the carrier (4') is made of synthetic material or cardboard laminated with synthetic material.

5. An authorizing card according to any of claims 1 to 3, characterized in that the carrier (4) is made of synthetic material and is laminated with synthetic paper at least on the side coated with the thermosensitive ink.

6. An authorizing card according to claim 4 or 5, characterized in that the synthetic material is polyvinyl chloride, an acrylic-butadiene-styrene copolymer, polyester, polypropylene or polystyrene.

7. An authorizing card according to any of the above claims, characterized in that the binding agent of the thermosensitive ink (6, 6', 6") is wax.

8. An authorizing card according to any of the above claims, characterized in that the thermosensitive ink contains a UV resisting agent.

9. A method for producing the authorizing card according to any of claims 1 to 8, characterized in that the coating with thermosensitive ink (6") is effected by applying a dispersion of the thermosensitive ink to the carrier (4') present in the form of a strip and moving through between an inking roll and a counterpressure roll.

10. A method according to claim 9, characterized in that an inking roll with a profiled surface is used.

11. A method for producing the authorizing card according to any of claims 1 to 8, characterized in that the coating with thermosensitive ink (6, 6', 6") is effected by screen process printing.

12. A method according to any of claims 9 to 11, characterized in that a synthetic material is used as a carrier (4'), and a solvent that solubilizes the synthetic material is preferably used as a dispersion medium for the thermosensitive ink.

13. A method according to any of claims 9 to 12, characterized in that the printing with visible ink is effected by offset printing, using an ink that dries by oxidation or UV.

## Revendications

1. Carte d'autorisation, qui présente au moins sur un côté une première zone (1) imprimée de couleur visible (5, 5') et une deuxième zone (2) enduite de couleur thermosensible (6, 6"), la deuxième zone (2) enduite de couleur thermosensible (6, 6") étant prévue pour y imprimer, par le dispositif de thermo-impression d'une caisse enregistreuse, des données alphanumériques (7, 8) correspondant à la valeur de la carte, caractérisée en ce que la première zone (1) imprimée de couleur visible (5, 5') est elle-aussi enduite de couleur thermosensible (6', 6").

2. Carte d'autorisation selon la revendication 1, caractérisée en ce que la première zone (1) imprimée de couleur visible (5) est enduite par endroits de couleur thermosensible, les ditférents endroits (6') présentant une distance mutuelle telle que lors de l'impression par le dispositif de thermo-impression, les données alphanumériques (7) correspondant à la valeur de la carte restent reconnaissables.

3. Carte d'autorisation selon la revendication 2, caractérisée en ce que la première zone (1) imprimée de couleur visible (5) est enduite d'un réseau de points (6') de couleur thermosensible.

4. Carte d'autorisation selon une des revendications précédentes, caractérisée en ce que le support (4') est réalisé en matière plastique ou en carton contrecollé de plastique.

5. Carte d'autorisation selon une des revendications 1 à 3, caractérisée en ce que le support (4') est réalisé en matière plastique et est contrecollé de papier plastique au moins sur le côté qui est enduit de la couleur thermosensible.

6. Carte d'autorisation selon la revendication 4 ou 5, caractérisée en ce que la matière plastique est du chlorure de polyvinyle, un copolymère d'acryl-styrène-butadiène, du polyester, du polypropylène ou du polystyrène.

7. Carte d'autorisation selon une des revendications précédentes, caractérisée en ce que le liant de la couleur thermosensible (6, 6', 6") est de la cire.

8. Carte d'autorisation selon une des revendications précédentes, caractérisée en ce que la couleur thermosensible contient un agent de protection contre les rayons ultra-violet.

9. Procédé de fabrication de la carte d'autorisation selon une des revendications 1 à 8, caractérisé en ce que l'enduction de couleur thermosensible (6") s'effectue par application d'une dispersion de la couleur thermosensible sur le support (4') qui se présente sous la forme d'une bande qui avance entre un cylindre applicateur et un cylindre de contre-pression.

10. Procédé selon la revendication 9, caractérisé en ce qu'on emploie un cylindre applicateur à surface profilée.

11. Procédé de fabrication de la carte d'autorisation selon une des revendications 1 à 8, caractérisé en ce que l'enduction de couleur thermosensible (6, 6', 6") s'effectue par sérigraphie.

12. Procédé selon une des revendications 9 à 1 1, caractérisé en ce qu'on emploie comme support (4') une matière plastique et comme agent de dispersion de la couleur thermosensible de préférence un solvant attaquant la matière plastique.

13. Procédé selon une des revendications 9 à 12, caractérisé en ce que l'impression de couleur visible s'effectue par impression offset, en employant une couleur oxydable ou séchant aux rayons ultra-violet.
